# EUROPÄISCHE PATENTSCHRIFT

(11) **EP 0 558 803 B1**
(45) Veröffentlichungstag und Bekanntmachung des Hinweises auf die Patenterteilung: **27.03.1996**
(21) Anmeldenummer: 92118636.7
(22) Anmeldetag: 30.10.1992
(51) Int. Cl.: B65D 88/30, B28C 7/00

(54) **Transportable Siloanlage für pulverförmiges Material der Baustoffindustrie**
Transportable silo installation for granular material of the building industry
Installation à silo transportable pour matière pulvérulente de l'industrie de construction

(30) Priorität: 04.03.1992 DE 9202854 U
(43) Veröffentlichungstag der Anmeldung: 08.09.1993
(73) Patentinhaber: WACHTER KG HINDELANG BAUSTOFFWERK BAUTECHNIK, D-87541 Hindelang (DE)
(72) Erfinder: Wachter, Anton, W-8973 Hindelang (DE); Hindelang, Donat, W-8977 Rettenberg (DE)
(74) Vertreter: Sperling, Rüdiger, Dipl.-Ing.

(56) Entgegenhaltungen:
- CH-A- 394 917
- DE-U- 8 704 215
- US-A- 2 936 910

## Beschreibung

Die Erfindung bezieht sich auf eine transportable Siloanlage für pulverförmiges Material der Baustoffindustrie mit einem unter Druck setzbaren Behälter, rahmenartigen Füßen sowie einem Kompressor, einem Förderblock und einem Steuerschrank gemäß dem Oberbegriff des Anspruchs 1.

In steigendem Ausmaß werden gefüllte Siloanlagen von Baustoffabrikanten unmittelbar an die Baustelle geliefert, wobei meistens pulverförmiges Material, jedoch häufig auch staubförmiges Material in dem Behälter enthalten ist. Es kann sich hierbei um Trockenmörtel oder auch Trockenputze oder dergleichen handeln.

Die Silobehälter einschließlich der Füße werden in gefülltem Zustand zur Baustelle gebracht und dort mit als gesonderte Einheit vorhandenen Kompressoren plus Steuerblock und Förderblock versehen, so daß sie dann gebrauchsfertig sind (siehe z.B. DE-U-8 704 215). Auch die Luftschläuche werden an der Baustelle angeschlossen. Gewöhnlich verfügen die Baufirmen über eigene Kompressoren und Förderblöcke, die sie dann selbst einschließlich der Luftschläuche an Ort und Stelle anschließen. Solche Kompressorblöcke haben häufig ein Gewicht von mehr als 100 kg, z.B. 120 kg; der Förderblock hat gewöhnlich ein Gewicht von 30 und mehr Kilo. Aufgrund dieses Gewichtes war es bisher nicht möglich, Kompressor und Förderblock gemeinsam mit der Siloanlage zu transportieren, da einerseits der Förderblock am Siloauslaß angekuppelt wurde und andererseits vor allem der Kompressorblock zu schwer war, um in einer Einheit mit dem Behälter transportiert zu werden; bekannterweise wird der Silobehälter z.B. auf Lastwagen liegend transportiert, so daß die Gefahr eines Abbrechens des Förderblocks und erst recht einer etwaigen Lösung des Kompressors gegeben ist.

Der Erfindung liegt die Aufgabe zugrunde, die gesamte Siloanlage als Einheit transportierfähig zu machen.

Die Aufgabe wird dadurch gelöst, daß erfindungsgemäß der Kompressor mittels einer Halterung oberhalb des Siloauslasses an den Füßen fest angebracht und der Förderblock mit dem Siloauslaß verbunden ist.

Auf diese Weise entsteht eine Einheit, die nach dem Transport sofort gebrauchsfähig ist; an der Baustelle sind lediglich die Anschlüsse, vor allem die elektrischen Anschlüsse, anzuschließen.

Als besonders zweckmäßig hat sich eine Ausführungsform der Erfindung erwiesen, bei der der Kompressor auf einem mit den Füßen fest verbundenen Tisch aufgesetzt ist. Auch wenn es natürlich möglich ist, den Kompressor durch ein zusätzliches Rahmengestell unterhalb des Behälters fest anzubringen, hat sich die Verwendung des Tragtisches als besonders zweckmäßig erwiesen.

Der Tisch kann oberhalb des Siloauslasses angebracht sein; dies erfolgt aus Raumgründen, um den Förderblock nicht zu behindern, der bekannterweise unmittelbar am Siloauslaß angekuppelt bzw. verbunden ist.

Der Förderblock kann wenigstens mit zwei Stangen am Auslaßflansch des Behälters angebracht sein; der Förderblock kann mit einer elektrischen Heizanlage versehen sein. Diese erweist sich insbesondere dann als notwendig, wenn die Siloanlage auf der Baustelle längere Zeit bei relativ tiefen Temperaturen aufgestellt bleibt. Eine derartige Heizanlage ist verständlicherweise bei Siloanlagen mit einem abnehmbaren Förderblock und vor allem mit einem getrennt stehenden Kompressor nicht erforderlich, da dann Kompressor und Förderblock gesondert aufbewahrt werden können.

Die Heizanlage kann einen am Luftschlauch vom Kompressor am Förderblock zu einem Magnetventil angebrachten Heizleiter aufweisen; der Heizleiter ist zweckmäßigerweise als eine um den Luftschlauch mehrfach herumgeführte Heizschleife ausgebildet; das Magnetventil kann mit dem Heizleiter versehen sein.

Ein weiteres Problem bei dem Transport eines mit einem fest angebrachten Kompressor versehenen Silobehälter, welcher transportiert werden kann, ist darin zu sehen, daß der Kompressor zusammen mit dem Silobehälter gekippt wird, so daß der Öleinfüllstutzen unter Umständen das im Kompressor vorgesehene Öl herauslaufen läßt.

Um dies zu verhindern, ist gemäß der Erfindung der Kompressor mit einem entgegengesetzt zur Auflageseite des Behälters beim Transport gerichteten gekrümmten Rohr als Einlaufstutzen versehen. Durch diese relativ einfache Maßnahme wird also verhindert, daß das Öl aus dem Kompressor gegebenenfalls über den Einlaufstutzen während des Transports auslaufen kann.

Es liegt auf der Hand, daß auch die Luftschläuche vom Kompressor zum Förderblock und von diesen zum Behälter fest angebracht sein können.

Zweckmäßigerweise ist der Kompressor mit einer Wetterschutzabdeckung versehen. Der Steuerstand kann mit dem Kompressor verbunden bzw. am Tisch befestigt sein.

Auf der Zeichnung ist eine beispielsweise Ausführungsform der Erfindung stark schematisiert dargestellt. Es zeigt:
- Fig. 1: eine Seitenansicht auf die Ausführungsform,
- Fig. 2: eine weitere Seitenansicht nach Linie 2-2 in Fig. 1,
- Fig. 3: ein Detail in vergrößertem Maßstab,
- Fig. 4: ein weiteres Detail in stark vergrößertem Maßstab und
- Fig. 5: eine Ansicht gemäß Linie 5-5 in Fig. 4.

Eine mit einem Speziallaster liegend transportable Siloanlage weist einen Behälter 1, z.B. gefüllt mit 18 - 20 Tonnen reinem Kalkputz, ist mit einem Fußgerüst 2 auf, das aus einzelnen freistehenden Füßen bestehen kann. Es können jedoch auch jeweils zwei Auflagefüße mit je einem Bodenauflagebalken 3 verbunden sein. Es können auch einzelne nicht dargestellte Querstreben zwischen den einzelnen Füßen vorgesehen sein.

Der Behälter 1 ist in üblicher Weise an seiner Unterseite mit einem Auslaßtrichter 4 versehen, an dessen Ende ein Förderblock 5 angebracht ist. Auf der Höhe des Auslaufflansches 6 des Auslaßtrichters 4 ist ein Tragtisch 7 vorgesehen, der fest mit den Füßen und dem Auslaufflansch verbunden ist.

Der Tragtisch trägt einen Kompressor 8, welcher mit einer Wetterschutzabdeckung 9 versehen ist. Neben dem Kompressor ist ein Steuerschrank 10 vorgesehen. Eine Luftleitung bzw. ein Luftschlauch 12 führt vom Förderblock 5 mit Auslaß 16 zu dem Oberrand des Behälters 4, so daß der Behälterinhalt in üblicher Weise unter Druck gesetzt werden kann. Hierbei wird üblicherweise ein Druck von 2 Bar verwendet. Ein weiterer Luftschlauch 13 führt vom Kompressor zum Förderblock. Beide Luftschläuche sind genauso wie der Kompressor und der Förderblock 5 fest montiert.

Um zu verhindern, daß aus dem Kompressor 8 in der liegenden Lage der Siloanlage Öl ausfließt, ist ein bogenförmiger Rohrstutzen 14 auf den Einfüllstutzen des Kompressors aufgesetzt, wobei die Krümmung entgegengesetzt zur Kipprichtung 15, d.h. in der Zeichenebene, abgebogen ist. Die Krümmung bzw. der Bogen muß so groß sein, daß bei liegender Lage der Siloanlage das Stutzenende 11 nach oben weist. Bei Verwendung eines üblichen Kompressors entsteht gewöhnlich Kondenswasser, welches bei tiefen Temperaturen gefrieren kann. Um zu verhindern, daß dadurch die gesamte Siloanlage unbrauchbar wird, ist gemäß Fig. 3 der Luftschlauch 13 mit einer Heizschlinge 20 versehen, deren Einschaltstecker 21 mit einem Kleinkompressor 22 verbunden ist. Der Kleinkompressor steuert das Quetschventil am Siloauslaß in üblicher Weise, wobei die Durchflußmenge geregelt wird; bei Stromausfall schließt das Quetschventil automatisch.

Die Heizanlage und der Kleinkompressor sind Bestandteil des sogenannten Förderblocks, welcher in einem Rahmengestell untergebracht ist. Das Rahmengestell besteht aus zwei annähernd trapezförmigen Rohrrahmen 24, die parallel zueinander verlaufend sind und durch nicht dargestellte senkrecht zur Zeichenebene verlaufende Verbindungsstangen miteinander verbunden sind. Zum Befestigen des Förderblocks 5 am Trichter 4 der Siloanlage sind paarweise stangenförmige Halter 30 vorgesehen, wobei jeweils ein Paar dieser Halter einen Rahmen 24 mit ihren hakenförmigen Enden 31 umfasst bzw. untergreift. Die aus einem gebogenen Flacheisen bestehenden hakenförmigen Enden sind an ihrer Innenseite mit einer Gummieinlage 32 versehen.

Das Flacheisen 31 ist über einen Gelenkbolzen 33 mit einer Gewindestange 34 verbunden. Auf die Gewindestange 34 ist eine Gewindehülse 35 aufgeschraubt, die wiederum eine Gewindestange 36 mit einer Öse 37 aufnimmt. Zwei sich gegenüberliegende Gewindestangen 30 sind durch eine parallele Verbindungsstange 40, auf welche die Hülsen 35 aufgeschoben werden, zusammengehalten und entsprechend mit dem Trichter 4 der Siloanlage verbunden.

Die erfindungsgemäße transportable Siloanlage eignet sich u.a. für die Lagerung und den Transport von z.B. Zement, Kalk, Kalkputz oder auch andersartige Putze oder Trockenmörtel.

## Patentansprüche

1. Transportable Siloanlage für pulverförmiges Material der Baustoffindustrie mit einem unter Druck setzbaren Behälter (1) mit einem an seinem unteren Ende angeordneten Siloauslaß, einem rahmenartigen Fußgerüst (2) sowie einem Kompressor (8), einem Förderblock (5) und einem Steuerschrank (10), **dadurch gekennzeichnet,** daß der Kompressor (8) mittels einer Halterung oberhalb des Siloauslasses an den Füßen fest angebracht und der Förderblock (5) mit dem Siloauslaß verbunden ist.

2. Siloanlage nach Anspruch 1, **dadurch gekennzeichnet,** daß der Kompressor (8) auf einem mit den Füßen fest verbundenen Tragtisch (7) aufgesetzt ist.

3. Siloanlage nach einem der Ansprüche 1 bis 2, **dadurch gekennzeichnet,** daß der Förderblock (5) wenigstens mit zwei Stangen am Auslaßflansch (6) des Behälters (1) angebracht ist.

4. Siloanlage nach Anspruch 3, **dadurch gekennzeichnet,** daß der Förderblock (5) mit einer elektrischen Heizanlage versehen ist.

5. Siloanlage nach Anspruch 4, **dadurch gekennzeichnet,** daß die Heizanlage einen am Luftschlauch (13) vom Kompressor (8) am Förderblock (5) zu einem Magnetventil angebrachten Heizleiter aufweist.

6. Siloanlage nach Anspruch 5, **dadurch gekennzeichnet,** daß der Heizleiter als eine um den Luftschlauch (13) mehrfach herumgeführte Heizschlinge (20) ausgebildet ist.

7. Siloanlage nach Anspruch 4 oder 5, **dadurch gekennzeichnet,** daß das Magnetventil mit dem Heizleiter versehen ist.

8. Siloanlage nach einem der Ansprüche 1 bis 7, **dadurch gekennzeichnet,** daß der Kompressor (8) mit einem entgegengesetzt zur Auflageseite des Behälters (1) beim Transport gerichteten gekrümmten Rohrstutzen (14) als Einlaufstutzen versehen ist.

9. Siloanlage nach einem der Ansprüche 1 bis 8, **dadurch gekennzeichnet,** daß die Luftschläuche (12,13) vom Kompressor (8) zum Förderblock (5) und von diesem zum Behälter (1) fest angebracht sind.

10. Siloanlage nach einem der Ansprüche 1 bis 9, **dadurch gekennzeichnet,** daß der Kompressor (8) mit einer Wetterschutzabdeckung (9) versehen ist.

11. Siloanlage nach einem der Ansprüche 1 bis 10, **dadurch gekennzeichnet,** daß der Förderblock (5) außer seiner Kupplung am Siloauslaß über seinen Rohrrahmen (24) mit dem Behälter (1) über stangenförmige Kalter (30) mit hakenförmige Enden (31) verbunden ist.

12. Siloanlage nach einem der Ansprüche 1 bis 11, **dadurch gekennzeichnet,** daß der Steuerschrank (10) mit dem Kompressor (8) verbunden bzw. am Tragtisch (7) befestigt ist.

## Claims

1. Transportable silo installation for pulverulent material of the building industry, comprising a container (1) which can be pressurised and has a silo outlet arranged at its lower end, a frame-like pedestal (2) and a compressor (8), a conveyor block (5) and a control console (10), characterised in that the compressor (8) is fixedly mounted on the feet by means of a holder above the silo outlet and the conveyor block (5) is connected to the silo outlet.

2. Silo installation according to claim 1, characterised in that the compressor (8) is placed on a supporting table (7) rigidly connected to the feet.

3. Silo installation according to one of claims 1 to 2, characterised in that the conveyor block (5) is mounted on the outlet flange (6) of the container (1) at least by two rods.

4. Silo installation according to claim 3, characterised in that the conveyor block (5) is provided with an electric heating unit.

5. Silo installation according to claim 4, characterised in that the heating unit has a heating conductor mounted on the air tube (13) from the compressor (8) on the conveyor block (5) to a solenoid valve.

6. Silo installation according to claim 5, characterised in that the heating conductor is a heating coil (20) wound several times around the air tube (13).

7. Silo installation according to claim 4 or claim 5, characterised in that the solenoid valve is provided with the heating conductor.

8. Silo installation according to one of claims 1 to 7, characterised in that the compressor (8) is provided with a curved pipe branch (14) pointing in the opposite direction to the bearing side of the container (1) during transportation as an inlet branch.

9. Silo installation according to one of claims 1 to 8, characterized in that the air tubes (12, 13) from the compressor (8) to the conveyor block (5) and from the latter to the container (1) are fixedly mounted.

10. Silo installation according to one of claims 1 to 9, characterised in that the compressor (8) is provided with weather protection (9).

11. Silo installation according to one of claims 1 to 10, characterized in that, in addition to its coupling to the silo outlet via its tubular frame (24), the conveyor block (5) is connected to the container (1) via rod-shaped holders (30) with hook-shaped ends (31).

12. Silo installation according to one of claims 1 to 11, characterized in that the control console (10) is connected to the compressor (8) or secured to the supporting table (7).

## Revendications

1. Installation à silo transportable pour matière pulvérulente de l'industrie de la construction, avec un récipient (1) pouvant être mise sous pression comprenant une sortie de silo placée à son extrémité inférieure, une ossature de pied (2) de type cadre, ainsi qu'un compresseur (8), un bloc de convoyage (5) et une armoire de commande (10), caractérisée en ce que le compresseur (8) est monté fixe sur les pieds au moyen d'un support au-dessus de la sortie de silo et le bloc de convoyage (5) est relié à la sortie de silo.

2. Installation à silo selon la revendication 1, caractérisée en ce que le compresseur (8) est placé sur un plateau porteur (7) relié fixement aux pieds.

3. Installation à silo selon l'une des revendications 1 à 2, caractérisée en ce que le bloc de convoyage (5) est placé au moins avec deux tiges sur la bride de sortie (6) du récipient (1).

4. Installation à silo selon la revendication 3, caractérisée en ce que le bloc de convoyage (5) est muni d'une installation de chauffage électrique.

5. Installation à silo selon la revendication 4, caractérisée en ce que l'installation de chauffage présente un conducteur chauffant placé sur le tuyau d'air (13) allant du compresseur (8) sur le bloc de convoyage (5) à une vanne magnétique.

6. Installation à silo selon la revendication 5, caractérisée en ce que le conducteur chauffant est conformé en tant que spirale chauffante (20) entourée plusieurs fois autour du tuyau d'air (13).

7. Installation à silo selon la revendication 4 ou 5, caractérisée en ce que la vanne magnétique est munie du conducteur chauffant.

8. Installation à silo selon l'une des revendications 1 à 7, caractérisée en ce que le compresseur (8) est muni d'un embout tubulaire (14) courbé tournant le dos à la face d'appui du récipient (1) lors du transport, servant d'embout d'introduction.

9. Installation à silo selon l'une des revendications 1 à 8, caractérisée en ce que les tuyaux d'air (12, 13) allant du compresseur (8) au bloc de convoyage (5) et de celui-ci au récipient (1) sont montés fixes.

10. Installation à silo selon l'une des revendications 1 à 9, caractérisée en ce que le compresseur (8) est muni d'une couverture (9) le protégeant contre les intempéries.

11. Installation à silo selon l'une des revendications 1 à 10, caractérisée en ce que le bloc de convoyage (5), outre son accouplement à la sortie du silo par l'intermédiaire d'un cadre tubulaire, est relié au récipient (1) par l'intermédiaire de supports de type barres (30) à extrémités en forme de crochets (31).

12. Installation à silo selon l'une des revendications 1 à 11, caractérisée en ce que l'armoire de commande (10) est reliée au compresseur (8), qui est respectivement fixée au plateau porteur (7).
